# EUROPÄISCHE PATENTSCHRIFT

(11) **EP 0 607 538 B1**
(45) Veröffentlichungstag und Bekanntmachung des Hinweises auf die Patenterteilung: **19.03.1997**
(21) Anmeldenummer: 93119178.7
(22) Anmeldetag: 29.11.1993
(51) Int. Cl.: B41F 21/10, B65H 29/24, B41F 13/00

(54) **Druckmaschine mit bogenführender Fläche**
Printing machine with sheet guiding surface
Machine à imprimer avec surface de conduite de feuille

(30) Priorität: 30.12.1992 DE 4244499
(43) Veröffentlichungstag der Anmeldung: 27.07.1994
(73) Patentinhaber: Heidelberger Druckmaschinen Aktiengesellschaft, D-69115 Heidelberg (DE)
(72) Erfinder: Henn, Manfred, D-69123 Heidelberg (DE); Wehle, Josef, D-68723 Schwetzingen (DE); Zeltner, Jürgen, D-69117 Heidelberg (DE)
(74) Vertreter: Stoltenberg, Heinz-Herbert Baldo

(56) Entgegenhaltungen:
- EP-A- 0 491 110
- EP-A- 0 495 320

## Beschreibung

Die Erfindung betrifft eine Druckmaschine mit einer bogenführenden Fläche, bei der die bogenführende Fläche zumindest in einem Teilbereich derselben eine mit Durchgangsöffnungen versehene Deckfläche eines Blas- bzw. Saugkastens bildet.

Es ist bekannt, zur sicheren Bogenführung Teilbereiche von bogenführenden Flächen als mit Durchgangsöffnungen versehene Deckflächen von Blas- bzw. Saugkästen auszubilden; siehe beispielsweise EP-A-0 495 320. Insbesondere in den Krümmungsbereichen der Auslegetrommel eines Kettenauslegers bzw. des vorangegangenen Druckzylinders des letzten Druckwerks erfahren bedruckte Papierbögen sehr starke Umlenkungen. Dabei ist zu beobachten, daß die Papierbogen in ihrem hinteren Bogenbereich aufgrund der extremen Krümmungen leicht ihre bogenführende Fläche verlassen. Hierbei sind Beschädigungen des Druckbildes und des Papierbogens nicht auszuschließen. Bei geringen Fördergeschwindigkeiten ist zu beobachten, daß die Bogenhinterkante im Bereich der Auslegetrommel, in dem der Papierbogen mit seiner Vorderkante von der Auslegetrommel übernommen wird und in den dann die Vorderkante unter Richtungswechsel unter den hinteren Bogenbereich hindurchgeführt wird, regelrecht in Richtung der Achse der Auslegetrommel einklappt und so an Elementen der Auslegetrommel beschädigt werden kann. Bei kurzfristigem Maschinenstopp können die Papierbogen bei der bekannten Ausgestaltung eines Saugkastens in den Mittenbereich der Auslegetrommel kippen. Das Einklappen der Papierbogen bei geringen Geschwindigkeiten und bei kurzfristigen Maschinenstopp hat darüber hinaus zur Folge, daß sich die Papierbogen um die Greiferleisten der Auslegerketten herum aufwickeln können. Unter mühevoller, zeitraubender manueller Arbeit des Bedienenden müssen die aufgewickelten Papierbogen entfernt werden. Werden sie nicht entfernt, laufen sie mit der Greiferkette weiter um und können Maschinenschäden verursachen. Insbesondere bei so kritischen Umlenkstellen ist es besonders wichtig, möglichst den gesamten Bogenführungsbereich, aber zumindest den kritischen Teil in der Bogenführung sicher zu gestalten. Mit bisher bekannten Saug- bzw. Blasleisten in Auslegertrommelbereich sind lediglich ausschnittsweise Bereiche sicher führbar. Bekannte Saug- bzw. Blaskästen zur Bogenführung mit optimal verlaufendem Saug- bzw. Blasluftanschluß möglichst zentral und großflächig über die gesamten Saug- bzw. Blasbereich hinweg sind aufgrund der räumlichen Enge insbesondere im Bereich der Auslegetrommel nicht ohne weiteres einsetzbar . Saug- bzw. Blaskästen mit schmal gebauten Saugkastenbereich und mit aufgrund der räumlichen Enge ungünstig angeordneten, einfachen Saugstutzen bzw. Blasstutzen ermöglichen aufgrund der hohen Strömungsverluste keine gesicherte Bogenführung über den gesamten Saugkasten bzw. Blaskastenbereich.

Der Erfindung liegt demnach das Problem zugrunde, eine Druckmaschine mit einer Bogenführungsfläche, die zumindest in einem Teilbereich die mit Durchgangsöffnungen versehene Deckfläche eines Blas- bzw. Saugkastens ist, derart zu gestalten, daß eine sichere Bogenführung über die gesamte Deckfläche des Blas- bzw. Saugkastens möglich ist.

Erfindungsgemäß gelöst wird das Problem durch die Merkmale von Anspruch 1. Das Strömungswiderstandsprofil in Abhängigkeit vom Abstand von Blas- bzw. Saugstutzen, wobei der Strömungswiderstand mit zunehmendem Abstand vom Blas- bzw. Saugkasten abnimmt, ermöglicht eine Vergleichmäßigung der Strömungsbedingungen in Bereich der Deckfläche über den gesamten Saug- bzw. Blaskasten.

Somit ist eine gleichmäßige Bogenführung über die gesamte Deckfläche des Saug- bzw. Blaskastens möglich. Auch schmale Blaskästen bzw. Saugkästen mit extrem dezentraler Anschlußöffnung für die Saugluft- bzw. Blasluftquelle können somit zur sicheren Bogenführung eingesetzt werden.

Besonders vorteilhaft und einfach zu verwirklichen ist die Ausgestaltung eines solchen Strömungswiderstandsprofil gemäß den Merkmalen von Anspruch 3. Besonders einfache, kostengünstige und leicht in ihren Strömungsverhalten zu beschreibende Widerstandskörper sind durch die Ausgestaltung als Leitbleche gemäß den Merkmalen von Anspruch 4 möglich. Die Merkmale der Ansprüche 5, 6 und 7 ermöglichen eine besonders einfache, kostengünstige gut einstellbare Ausgestaltung des Strömungsprofils zur Vergleichmäßigung des Strömungsverhaltens in der Deckfläche des Blas- bzw. Saugkastens. Besonders vorteilhaft ist die Verwendung eines solchen Saugkastens im Bereich der Auslegetrommel und die Verwendung eines solchen Blaskastens in Umlenkbereich am Druckzylinder. Beides zusammen ermöglicht eine sichere Bogenführung über den gesamten kritischen s-förmigen Umlenkbereich von Druckzylinder und Auslegetrommel hinweg.

Die Erfindung wird in folgenden anhand von in den Figuren 1 bis 8 dargestellten Ausführungsbeispielen näher erläutert.

Hierin zeigen:
- Fig. 1: eine schematische Seitenansicht eines Kettenauslegers einer Bogenoffsetrotationsdruckmaschine mit einem gekrümmten erfindungsgemäßen Saugkasten in Bereich der Auslegetrommel,
- Fig. 2: erfindungsgemäße gerade Saugkästen in schematischer Darstellung, wobei
- Fig. 2a: eine Ausführung mit unterschiedlicher Länge der Leitbleche,
- Fig. 2b: eine Ausführungsform mit unterschiedlichen Abständen zwischen den Leitblechen und
- Fig. 2c: eine Ausführungsform mit unterschiedlichem Anstellwinkel der einzelnen Leitbleche zeigt,
- Fig. 3: schematisch eine Ausführung eines Saugkastens im Bereich der Auslegetrommel mit zentralem Saugluftanschluß,
- Fig. 4: schematisch eine Ausführungsform eines gekrümmten Saugkastens mit dezentralem Saugluftanschluß,
- Fig. 5: schematisch eine Ausführungsform mit zur Bogenleitfläche gebogenen Leitblechen,
- Fig. 6: schematisch eine Ausführungsform mit zur Bogenleitfläche gebogenen Leitblechen,
- Fig. 7: schematisch eine Ausführungsform mit erfindungsgemäßen Blaskästen im Bereich des Druckzylinders und der Auslegetrommel,
- Fig. 8: eine Draufsicht auf die Deckfläche eines erfindungsgemäßen Saug- bzw. Blaskastens.

Fig. 1 zeigt den Auslegebereich einer Bogenoffsetrotationsdruckmaschine, bei der in bekannter Weise Papierbogen vom Druckzylinder 1 des letzten Druckwerks mit Hilfe von an umlaufenden Ketten 3 befestigten Greiferleisten 4 um Kettenräder einer Auslegerantriebswelle 2 herum über eine bogenführende Fläche eines Bogenleitblechs 25 bis über einen Auslagestapel 5 transportiert und auf diesem abgelegt werden. Ein Bogen 26, der von einer Greiferleiste 4 übernommen worden ist, folgt dabei zunächst der Krümmung des Druckzylinders 1 und wird dann mittels Saugluft, die über den Saugstutzen 7, den Saugkasten 6 und die in Fig. 8 dargestellten Durchgangsöffnungen 9 in einem die Deckfläche 8 bildenden Deckblech 8' des Saugkastens 6 auf die von der Auslegerantriebswelle 2 wegweisende Seite des Bogens 26 wirkt, auf die Deckfläche 8 gezogen. Die Deckfläche 8 ist dabei im wesentlichen konzentrisch zur Auslegerantriebswelle 2. Mit Hilfe eines Blasrohres 10 wird die Bogenhinterkante unmittelbar im Bereich der Bogenübergabe vom Druckzylinder 1 an die Auslegetrommel 2' mit Hilfe von Blasluft von der Auslegetrommel 2' nach außen gedrückt, so daß die Bogenhinterkante des Bogens 26 auch nach Bogenübergabe zunächst am Druckzylinder 1 anliegt. Der Bogen 26 wird dann in kleinem Radius vom Druckzylinder 1 abgeschält, um direkt von der Deckfläche 8 des Saugkastens 6 weiter geführt zu werden. Im Saugkasten 6 sind, wie in Fig. 4 dargestellt ist, vom Deckblech 8' nach innen reichende Leitbleche 27, 28, 29, 30, 31, 32, 33 befestigt. Die Leitbleche wirken als Strömungswiderstände für die Saugluftströmung, wobei sie derart gestaltet sind, daß der jeweilige Strömungswiderstand der Leitbleche mit zunehmendem Abstand der einzelnen Leitbleche vom Saugstutzen 7 reduziert wird. Hierdurch ist eine gleichmäßige Beaufschlagung des Bogens nahezu über das gesamte Deckblech 8' des Saugkastens 6 mit Saugluft gewährleistet.

Wie in Fig. 2 am Beispiel eines Saugkastens 11 mit nicht gekrümmter, sondern mit ebener bogenführender Deckfläche 13 dargestellt ist, kann der Strömungswiderstand der Leitbleche mit zunehmendem Abstand vom Saugstutzen 12 dabei in verschiedener Weise erreicht werden. In Fig. 2a sind die Leitbleche 14, 15, 16, 17 in unterschiedlichen Längen ausgeführt, so daß das dem Saugstutzen 12 am nächsten liegende Leitblech 14 am längsten ist. Das Leitblech 15 ist etwas kürzer gewählt, das Leitblech 16 noch etwas kürzer und das Leitblech 17 ist das kürzeste Leitblech. In Fig. 2b sind die Abstände x zwischen zwei benachbarten Leitblechen mit zunehmendem Abstand vom Saugstutzen 12 vergrößert. Somit ist der Abstand zwischen dem Leitblech 14' und 15' der kleinste Abstand; der Abstand zwischen den Leitblechen 16' und 17' ist der größte Abstand. In Fig. 2c ist der Winkel α zwischen Leitblech und Deckfläche 13 mit zunehmendem Abstand vom Saugstutzen 12 vergrößert. Somit ist der Winkel α₁ des Leitblechs 14'' der kleinste Winkel, der Winkel αₙ des Leitblechs 17'' der größte Winkel. Der Anströmwinkel β als der Winkel zwischen Leitblech und Anströmrichtung verhält sich genau umgekehrt. Er ist bei Leitblech 14'' am größten und bei Leitblech 17'' am kleinsten.

Sowohl beim Saugkasten mit gerader Deckfläche 13, als auch bei einem Saugkasten mit gekrümmter Deckfläche 8 ist es sinnvoll, insbesondere bei schmal gebauten Saugkästen mit nahezu punktueller Sauglufteinleitung mehrere der in Fig. 2 dargestellten Maßnahmen anzuwenden. Ein Saugkasten 11 mit gerader Deckfläche 13 gemäß Fig. 2 kann zur besseren Bogenführung auch im Bereich des Bogenleitblechs 25 des Auslegers, aber auch im Bereich das Anlegers zur besseren Bogenführung sinnvoll eingesetzt werden.

Bei zentraler punktueller Sauglufteinleitung in einen schmal gebauten Saugkasten ist es auch möglich, wie in Fig. 3 dargestellt ist, dem Einlaß des Saugstutzens 18 in den Saugkasten 19 direkt gegenüber ein Stirnblech 20 zu befestigen und von diesem beidseitig in und gegen Bogenförderrichtung verteilt die Leitbleche 21, 22, 23, 24 zu befestigen. Auch hier ist das Strömungswiderstandsprofil mittels der Leitbleche so ausgelegt, daß das dem Saugstutzen 18 nächstgelegene Leitblech 21 den größten Strömungswiderstand besitzt und die weiter entfernt liegenden Leitbleche mit zunehmendem Abstand vom Saugstutzen einen geringeren Strömungswiderstand besitzen.

In den Fig. 5 und 6 sind die Leitbleche des Saugkastens 11 mittels eines innerhalb desselben angeordneten gestanzten Blechs erzeugt, wobei in das Blech gestanzte Laschen 34 jeweils in Richtung auf das Deckblech 8' weisen und an dessen Innenseite anliegen. Die Laschen 34 stellen dabei die Leitbleche dar.

Wie in Fig. 7 dargestellt ist, ist es auch denkbar, innerhalb des zwischen den Kettenrädern der Auslegerantriebswelle 2 gebildeten zylindrischen Raums einen über den Bogenführungsbereich reichenden, konzentrisch zur Auslegerantriebswelle 2 gebogenen Blaskasten 38 mit konzentrischer mit Durchgangsöffnungen 9 versehener Deckfläche 41 zu befestigen. Zur gleichmäßigen Druckverteilung im Blaskasten 38 sind von seiten der Deckfläche 41 her in den Blaskasten reichende Leitbleche befestigt, die so gestaltet sind, daß sie jeweils mit zunehmendem Abstand vom Einlaß des Blasstutzens 39 einen abfallenden Strömungswiderstand aufweisen. Der vom Druckzylinder 1 und um die Auslegerantriebswelle 2 geförderte Bogen wird somit nahezu über den gesamten Führungsbereich gleichmäßig mit radial nach außen strömender Blasluft beaufschlagt und so sicher zwischen Bogenführungsblech 35 und Auslegerantriebswelle 2 geführt.

Zur Verbesserung der Bogenführung ist es auch denkbar, einen Blaskasten 36 mit Blasstutzen 37 und mit zum Druckzylinder 1 weisender mit Durchgangsöffnungen 9 versehenen, konzentrisch zum Druckzylinder 1 gekrümmten Deckfläche 40 konzentrisch zum Druckzylinder anzuordnen. Der Blaskasten 36 kann dabei eine analoge Struktur zum Saugkasten 19 von Fig. 3 mit bei zunehmendem Abstand vom Blasstutzen 37 abnehmendem Strömungswiderstand erhalten. Hierdurch ist es möglich, bereits im Bereich des Druckzylinders nach Bedrucken des Bogens diesen über nahezu den gesamten Führungsbereich des Druckzylinders 1 gleichmäßig mit radial zur Druckzylinderachse weisender Blasluft zu beaufschlagen und somit an die Druckzylindermantelfläche sicher anzulegen.

Durch Kombination eines solchen Blaskastens 36 am Druckzylinder 1 mit beispielsweise einem Blaskasten 38 oder einem Saugkasten 19, 6 oder 11 im Bereich der Auslegetrommel 2' kann ein Bogen somit sicher über den kritischen Krümmungsbereich des Druckzylinders 1, die Übergabestelle zwischen Druckzylinder 1 und Auslegetrommel 2' mit dem Wechsel in der Krümmung der Bogenführung und über den gesamten Bogenführungsbereich der Auslegetrommel 2' geführt werden.

### BEZUGSZEICHENLISTE

- 1: Druckzylinder
- 2: Auslegerantriebswelle
- 2': Auslegetrommel
- 3: Kette
- 4: Greiferleiste
- 5: Auslegestapel
- 6: Saugkasten
- 7: Saugstutzen
- 8: Deckfläche
- 8': Deckblech
- 9: Durchgangsöffnung
- 10: Blasrohr
- 11: Saugkasten
- 12: Saugstutzen
- 13: Deckfläche
- 14: Leitblech
- 15: Leitblech
- 16: Leitblech
- 17: Leitblech
- 18: Saugstutzen
- 19: Saugkasten
- 20: Stirnblech
- 21: Leitblech
- 22: Leitblech
- 23: Leitblech
- 24: Leitblech
- 25: Bogenleitblech
- 26: Bogen
- 27: Leitblech
- 28: Leitblech
- 29: Leitblech
- 30: Leitblech
- 31: Leitblech
- 32: Leitblech
- 33: Leitblech
- 34: Lasche
- 35: Bogenführungsblech
- 36: Blaskasten
- 37: Blasstutzen
- 38: Blaskasten
- 39: Blasstutzen
- 40: Deckfläche
- 41: Deckfläche

## Patentansprüche

1. Druckmaschine mit einer bogenführenden Fläche, bei der die bogenführende Fläche zumindest in einem Teilbereich derselben eine einen Blas- oder Saugkasten (6, 11, 19, 36, 38) abdeckende, mit Durchgangsöffnungen (9) versehene Deckfläche (8, 40, 41) bildet, wobei
- der Blas- bzw. Saugkasten (6, 11, 19, 36, 38) einen Blas- bzw. Saugstutzen (7, 37, 39, 18) aufweist, der den Blas- bzw. Saugkasten (6, 11, 19, 36, 38) mit einer Blas- bzw. Saugluftquelle verbindet, und
- im Blas- bzw. Saugkasten (6, 11, 19, 36, 38) ein Strömungswiderstandsprofil mit einem mit zunehmendem Abstand vom Mündungsbereich des Blas- bzw. Saugstutzen (7, 37, 39, 18) in den Blas- bzw. Saugkasten abnehmenden Strömungswiderstand vorgesehen ist.

2. Druckmaschine mit einer bogenführenden Fläche gemäß den Merkmalen von Anspruch 1,
- mit von der Deckfläche (8, 40, 41) des Blas- bzw. Saugkastens in dessen Inneres reichenden, hintereinander angeordneten strömungswiderstandbildenden Körpern, wobei die Körper so gewählt sind, daß ihr Strömungswiderstand mit zunehmendem Abstand vom Mündungsbereich des Blas- bzw. Saugstutzens (7, 37, 39, 18) in den Blas- bzw. Saugkasten (6, 11, 19, 36, 38) abnimmt.

3. Druckmaschine mit einer bogenführenden Fläche gemäß den Merkmalen von Anspruch 2,
- bei der die strömungswiderstandbildenden Körper von der Deckfläche (8, 40, 41) ausgehende Leitbleche (14-17, 21-24, 27-33) sind.

4. Druckmaschine mit einer bogenführenden Fläche gemäß den Merkmalen von Anspruch 3,
- bei der die Leitbleche (27-33, 21-24, 14-17) eine unterschiedliche Länge aufweisen und so angeordnet sind, daß mit zunehmendem Abstand von der Mündungsöffnung des Blas- bzw. Saugstutzens (7, 37, 39, 18) in den Blas- bzw. Saugkasten (6, 11, 19, 36, 38) die Länge der Leitbleche abnimmt.

5. Druckmaschine mit einer bogenführenden Fläche gemäß den Merkmalen von Anspruch 3,
- bei der die Leitbleche (27-33, 21-24, 14'-17') so angeordnet sind, daß sie gegenüber einer Anströmung durch die Durchgangsöffnungen (9) unter einem mit zunehmendem Abstand von der Mündungsöffnung des Blas- bzw. Saugstutzens (7, 37, 39, 18) in den Blas- bzw. Saugkasten (6, 11, 19, 36, 38) abnehmenden Anströmwinkel (β1, β, βn) geneigt sind.

6. Druckmaschine mit einer bogenführenden Fläche gemäß den Merkmalen von Anspruch 3,
- bei der die Abstände zwischen den Leitblechen (27-33, 21-24, 14''-17'') so gewählt sind, daß mit zunehmendem Abstand von der Mündungsöffnung des Blas- bzw. Saugstutzens (7, 37, 39, 18) in den Blas- bzw. Saugkasten (6, 11, 19, 36, 38) die Abstände zwischen zwei benachbarten Leitblechen zunehmen.

7. Druckmaschine mit einer Auslegetrommel (2'), mittels welcher ein Bogen (26) eine Umlenkung erfährt, mit einem außerhalb der Auslegetrommel (2') angeordneter Saugkasten (6), welcher eine der Umlenkung folgende mit Durchbrechungen versehene Deckfläche (8) aufweist, wobei die Deckfläche (8) des Saugkastens (6) die bogenführende Fläche ist, und wobei der Saugkasten (6) gemäß den Merkmalen von einem oder mehreren der Ansprüche 1 bis 6 ausgebildet ist.

8. Druckmaschine mit einem Druckzylinder (1) und einem außerhalb desselben angeordneten Blaskasten (36), der eine die bogenführende Fläche darstellende gelochte Deckfläche (8) aufweist, wobei der Blaskasten (36) gemäß den Merkmalen von einem oder mehreren der Ansprüche 1-6 ausgebildet ist.

9. Druckmaschine mit einer Auslegetrommel (2'), mittels welcher ein Bogen (26) eine Umlenkung erfährt, mit einem innerhalb der Auslegetrommel (2') angeordneten Blaskasten (38), der eine der Umlenkung folgende gelochte dem Bogen zugewandte Deckfläche (41) aufweist, wobei der Blaskasten (38) gemäß den Merkmalen von einem oder mehreren der Ansprüche 1-6 ausgebildet ist.

## Claims

1. Printing machine with a sheet-guiding surface, in which the sheet-guiding surface, in at least a part region thereof, forms a cover surface (8, 40, 41) which covers a blowing box or suction box (6, 11, 19, 36, 38) and is provided with through-openings (9),
- the blowing box or suction box (6, 11, 19, 36, 38) having a blowing pipe-piece or suction pipe-piece (7, 37, 39, 18) which connects the blowing box or suction box (6, 11, 19, 36, 38) to a blowing air source or suction air source, and
- there being provided in the blowing box or suction box (6, 11, 19, 36, 38) a flow resistance profile having a flow resistance decreasing with increasing distance from the mouth region of the blowing pipe-piece or suction pipe-piece (7, 37, 39, 18) into the blowing box or suction box.

2. Printing machine with a sheet-guiding surface according to the features of Claim 1,
- with bodies arranged one behind another, which extend from the cover surface (8, 40, 41) of the blowing box or suction box into the interior thereof and form flow resistance, the bodies being selected in such a manner that their flow resistance decreases with increasing distance from the mouth region of the blowing pipe-piece or suction pipe-piece (7, 37, 39, 18) into the blowing box or suction box (6, 11, 19, 36, 38).

3. Printing machine with a sheet-guiding surface according to the features of Claim 2,
- in which the bodies which form the flow resistance are baffles (14-17, 21-24, 27-33) which project from the cover surface (8, 40, 41).

4. Printing machine with a sheet-guiding surface according to the features of Claim 3,
- in which the baffles (27-33, 21-24, 14-17) have a different length and are arranged in such a manner that the length of the baffles decreases with increasing distance from the mouth opening of the blowing pipe-piece or suction pipe-piece (7, 37, 39, 18) into the blowing box or suction box (6, 11, 19, 36, 38).

5. Printing machine with a sheet-guiding surface according to the features of Claim 3,
- in which the baffles (27-33, 21-24, 14'-17') are arranged in such a manner that they are inclined with respect to an afflux through the through-openings (9) at an afflux angle (β1, β, βn) which decreases with increasing distance from the mouth opening of the blowing pipe-piece or suction pipe-piece (7, 37, 39, 18) into the blowing box or suction box (6, 11, 19, 36, 38).

6. Printing machine with a sheet-guiding surface according to the features of Claim 3,
- in which the distances between the baffles (27-33, 21-24, 14''-17'') are selected in such a manner that the distances between two adjacent baffles increase with increasing distance from the mouth opening of the blowing pipe-piece or suction pipe-piece (7, 37, 39, 18) into the blowing box or suction box (6, 11, 19, 36, 38).

7. Printing machine having a delivery drum (2), by means of which a sheet (26) experiences a deflection, having a suction box (6), which is arranged outside the delivery drum (2) and has a cover surface (8) which follows the deflection and is provided with perforations, the cover surface (8) of the suction box (6) being the sheet-guiding surface, and the suction box (6) being designed according to the features of one or more of Claims 1-6.

8. Printing machine having a printing cylinder (1) and a blowing box (36) which is arranged outside the latter and has a perforated cover surface (8) representing the sheet-guiding surface, the blowing box (36) being designed according to the features of one or more of Claims 1-6.

9. Printing machine having a delivery drum (2), by means of which a sheet (26) experiences a deflection, having a blowing box (38), which is arranged inside the delivery drum (2) and has a cover surface (41) which follows the deflection, is perforated and faces the sheet, the blowing box (38) being designed according to the features of one or more of Claims 1-6.

## Revendications

1. Machine d'impression comportant une surface de guidage des feuilles, dans laquelle la surface de guidage des feuilles forme, au moins dans une zone partielle de cette surface, une surface de recouvrement (8,40,41) qui recouvre une boîte de soufflage ou d'aspiration (6,11,19,36,38) et est pourvue d'ouvertures de passage (9), dans laquelle
- la boîte de soufflage ou d'aspiration (6,11,19,36,38) comporte une tubulure de soufflage ou d'aspiration (7,37,39,18), qui relie la boîte de soufflage et d'aspiration (6,11,19,36,38) à une source d'air de soufflage et d'aspiration, et
- dans la boîte de soufflage et d'aspiration (6,11,19,36, 38) il est prévu un profil de résistance d'écoulement qui diminue au fur et à mesure que la distance par rapport à la zone d'embouchure de la tubulure de soufflage ou d'aspiration (7,37,39,18) dans la boîte de soufflage ou d'aspiration augmente.

2. Machine d'impression comportant une surface de guidage des feuilles selon les caractéristiques de la revendication 1,
- comportant des corps, qui présentent la résistance d'écoulement et sont disposés les uns derrière les autres en s'étendant depuis la surface de recouvrement (8,40,41) de la boîte de soufflage et d'aspiration en direction de l'intérieur de cette boîte, les corps étant choisis de telle sorte que la résistance d'écoulement, qu'ils produisent, diminue lorsque la distance à partir de la zone d'embouchure de la tubulure d'aspiration ou de soufflage (7,39,18) dans la boîte de soufflage ou d'aspiration (6,11,19,36,38) augmente.

3. Machine d'impression comportant une surface de guidage des feuilles selon les caractéristiques de la revendication 2
- dans laquelle des corps, qui produisent la résistance d'écoulement, sont des chicanes (14-17, 21-24, 27-33) qui s'étendent à partir de la surface de recouvrement (8,40,41).

4. Machine d'impression comportant une surface de guidage des feuilles selon les caractéristiques de la revendication 3,
- dans laquelle les chicanes (27-33, 21-24, 14-17) possèdent des longueurs différentes et sont disposées de telle sorte que la longueur des chicanes diminue au fur et à mesure que la distance par rapport à l'ouverture d'embouchure de la tubulure de soufflage et d'aspiration (7,37,39,18) dans la boîte de soufflage et d'aspiration (6,11,19,36,38) augmente.

5. Machine d'impression comportant une surface de guidage des feuilles selon les caractéristiques de la revendication 3,
- dans laquelle les chicanes (27-33, 21-24, 14'-17') sont disposées de telle sorte qu'elles sont inclinées par rapport à un écoulement arrivant passant par les ouvertures de passage de traversée (9) sous un angle d'incidence (β1, β, βn) qui diminue au fur et à mesure que la distance à partir de l'ouverture d'embouchure de la tubulure de soufflage ou d'aspiration (37,39,18) dans la voie de soufflage ou d'aspiration (6,11,19,36,38) augmente.

6. Machine d'impression comportant une surface de guidage des feuilles selon les caractéristiques de la revendication 3,
- dans laquelle les distances entre les chicanes (27-33, 21-24, 14''-17'') sont choisies de telle sorte que la distance entre deux chicanes voisines augmente au fur et à mesure que la distance par rapport à l'ouverture d'embouchure de la tubulure de soufflage ou d'aspiration (7,37,39,18) dans la boîte de soufflage ou d'aspiration (6,11,19,36,38) augmente.

7. Machine d'impression comportant un tambour de sortie (2') au moyen duquel une feuille (26) est soumise à un renvoi, une boîte d'aspiration (6) disposée à l'extérieur du tambour de sortie (2') et qui comporte une surface de recouvrement (8) qui est située à la suite du renvoi et comporte des passages traversants, la surface de recouvrement (8) de la boîte d'aspiration (6) constituant la surface de guidage des feuilles, et la boîte d'aspiration (6) étant agencée conformément aux caractéristiques de l'une ou plusieurs des revendications 1 à 6.

8. Machine d'impression comportant un cylindre d'impression (1) et une soupape de soufflage (36) disposée à l'extérieur de cette machine et qui possède une surface de recouvrement (8) constituant la surface de guidage des feuilles, la boîte de soufflage (36) étant agencée conformément aux caractéristiques d'une ou de plusieurs des revendications 1-6.

9. Machine d'impression comportant un tambour de sortie (2'), à l'aide duquel une feuille (26) subit un renvoi, une boîte de soufflage (38) disposée à l'intérieur du tambour de sortie (2') et qui possède une surface perforée de recouvrement (40), qui est disposée à la suite du renvoi et est tournée vers la feuille, la boîte de soufflage (38) étant agencée conformément aux caractéristiques d'une ou de plusieurs des revendications 1-6.
